# EUROPÄISCHE PATENTSCHRIFT

(11) **EP 1 084 349 B1**
(45) Veröffentlichungstag und Bekanntmachung des Hinweises auf die Patenterteilung: **27.11.2002**
(21) Anmeldenummer: 99924562.4
(22) Anmeldetag: 08.06.1999
(51) Int. Cl.: F15B 11/17, F15B 13/06, E21F 11/00

(54) **REGELVORRICHTUNG FÜR HYDRAULISCHE ARBEITSGERÄTE**
REGULATING DEVICE FOR HYDRAULIC WORKING TOOLS
DISPOSITIF DE REGLAGE DESTINE A DES APPAREILS HYDRAULIQUES

(30) Priorität: 12.06.1998 AT 39298 U
(43) Veröffentlichungstag der Anmeldung: 21.03.2001
(73) Patentinhaber: Weber-Hydraulik GmbH, 4460 Losenstein (AT)
(72) Erfinder: SCHMOLLNGRUBER, Johann, A-4463 Grossraming (AT)
(74) Vertreter: Secklehner, Günter, Dr.
(86) Internationale Anmeldenummer: AT9900145
(87) Internationale Veröffentlichungsnummer: WO99066212

(56) Entgegenhaltungen:
- EP-A- 0 296 526
- DE-A- 19 651 510
- DE-B- 1 301 960
- US-A- 2 767 550
- US-A- 4 255 091

## Beschreibung

Die Erfindung betrifft eine Regelvorrichtung, wie im Oberbegriff des Anspruches 1 beschrieben.

Zum Betreiben mehrerer mit einem Druckmedium beaufschlagter Arbeitsgeräte, z.B. Bergeschere, Bergespreizer etc., wie sie als Rettungsgeräte im mobilen Einsatz verwendet werden, sind hydraulische Aggregate mit Mehrkreispumpen zur Erzielung mehrerer Versorgungskreise bekannt. Dabei ist jedem Arbeitsgerät ein Versorgungskreis zugeordnet und Steuerventile an jedem Arbeitsgerät ermöglichen diese gleichzeitig oder jedes einzeln zu betreiben. Aus der DE 195 51 510 A1 ist eine Vorrichtung zur Fluidvereinigung für Bauhfahrzeuge bekannt, bei der ausgehend von zwei ein Druckmedium fördernde Pumpen durch entsprechende Steuerventile und Bypassleitungen mehrere Stellantriebe gemäß dem Betriebsbedingungen mit dem Druckmedium gleichmäßig beaufschlagen und damit die Steuerbarkeit der Arbeitsmaschine verbessert werden soll. Die beschriebene Vorrichtung zur Fluidvereinigung ist ausgehend von zwei Pumpenaggregaten zur Ansteuerung von vier doppeltwirkenden stelleinheiten ausgelegt und erfordert in der beschriebenen Ausführung eine Vielzahl von Steuer- und Regelventilen und eine umfangreiche externe Leitungsführung.

Aus der US 2,767,550 A ist eine weitere Vorrichtung zur Regelung und Ansteuerung von zwei doppeltwirkenden und einer einfachwirkenden Stellvorrichtung ausgehend von einem Pumpenaggregat bekannt. Aufgabe der Erfindung ist es, ein hydraulisches System zu scharfen, welches für mehrere hydraulische Stelleinheiten die unterschiedliche Größenordnungen aufweisen und damit mit unterschiedlichen Mengen des Druck-. mediums zu Beaufschlagen sind, versorgt und geregelt werden können. Auch nach diesem Stand der Technik ist eine Vielzahl von Steuerventilen zusätzlich zu Bypassventilen erforderlich und ergibt sich damit eine umfangreiche an die jeweilige Maschinenkonfiguration anzupassende Leitungsführung deren Installation einen Unsicherheitsfaktor bedeutet und hohe Kosten verursacht.

Aufgabe der Erfindung ist es daher, eine Regelvorrichtung zu schaffen, die einen wahlweisen Betrieb von zumindest zwei Arbeitsgeräten bei höchstmöglicher Energienutzung ermöglicht.

Diese Aufgabe der Erfindung wird durch die kennzeichnenden Merkmale im Anspruch 1 erreicht. Der überraschende Vorteil dabei ist, daß durch die Anordnung einer Steuervorrichtung in den Versorgungskreisen eine bedarfsweise schaltbare Strömungsverbindung erreicht wird, womit eine Kumulierung des Mediumstromes einer aus einer Zwei- bzw. Mehrkreispumpe gebildeten Druckerzeugungsvorrichtung und dessen Konzentration auf ein Arbeitsgerät unter Einsatz von je einem Steuerventil je Versorgungskreis möglich ist. Damit werden höhere Arbeitsgeschwindigkeiten, die die Einsatzzeit verkürzen und den Bergevorgang wesentlich beschleunigen, erreicht. Weiters ist für den mobilen Einsatz das Gewicht des Versorgungsaggregates von entscheidender Bedeutung und wird nach der erfindungsgemäßen Ausbildung einekompakte und wenig Bauteile aufweisende Einheit erreicht. Da die Leistung unmittelbar die Arbeitsgeschwindigkeit der Arbeitsgeräte beeinflußt und vielfach die Arbeitsgeräte in abwechselnder Reihenfolge im Einsatz sind, können vorhandene Ressourcen des Versorgungsaggregates voll genutzt werden.Weiters werden nach der erfindungsgemäßen Ausbildung Verbindungsleitungen eingespart, die Betriebssicherheit durch Vermeidung von möglichen Leckstellen erhöht und der Montageaufwand reduziert.

Es ist aber auch eine Ausbildung nach Anspruch 2 vorteilhaft, wodurch kostengünstig herstellbare Ventilelemente erreicht werden.

Gemäß einer Ausbildung, wie im Anspruch 3 beschrieben, ist auch der Einsatz derartiger Steuervorrichtungen für größere Volumsströme möglich.

Gemäß einer Weiterbildung, wie im Anspruch 4 beschrieben, wird eine einfache Montage erreicht und damit Kosten eingespart.

Nach den vorteilhaften Weiterbildungen, wie in den Ansprüchen 5 und 6 beschrieben, werden komplizierte Fertigungsvorgänge zur Herstellung der Ventilkörper vermieden und damit kostengünstige Steuerelemente erreicht.

Von Vorteil ist auch eine Ausbildung nach Anspruch 7, wodurch kompliziert verlaufende Strömungskanäle fertigungstechnisch einfach in ungeteilte Bauteile herstellbar sind.

Durch die vorteilhafte Weiterbildung, wie im Anspruch 8 beschrieben, wird die Funktionalität der Steuervorrichtung mit geringstem Aufwand erweitert.

Gemäß den Ausbildungen, wie in den Ansprüchen 9 und 10 beschrieben, wird die strömungsmäßige Verknüpfung zweier Steuerventile für die erforderlichen Ansteuervarianten erreicht.

Eine vorteilhafte Ausbildung, wie sie schließlich Anspruch 11 beschreibt, ermöglicht eine kompakte und betriebssichere Baueinheit, da kurze und direkt zu führende Strömungs- und Verbindungskanäle und Bohrungen erreicht werden.

Zum besseren Verständnis der Erfindung wird diese anhand der in den Figuren gezeigten Ausführungsbeispiele näher erläutert.

Es zeigen:
- Fig. 1: eine erfindungsgemäße Steuervorrichtung für zwei Versorgungskreise mit einem Hydraulikaggregat und den Arbeitsgeräten in schematisch vereinfachter Darstellung;
- Fig. 2: eine Detailansicht auf die Druckerzeugungsvorrichtung mit der erfindungsgemäßen Steuervorrichtung in Ansicht teilweise geschnitten;
- Fig. 3: die erfindungsgemäße Steuervorrichtung gebildet durch zwei über Verbindungskanäle als Drehschieberventile ausgebildete Steuerventile, geschnitten;
- Fig. 4: die erfindungsgemäße Steuervorrichtung für zwei Versorgungskreise mit den als Schaltungssymbole dargestellten Steuerventilen für einen unabhängigen Betrieb zweier Versorgungskreise;
- Fig. 5: die erfindungsgemäße Steuervorrichtung für zwei Versorgungskreise mit den als Schaltungssymbole dargestellten Steuerventilen in Sperrstellung;
- Fig. 6: die erfindungsgemäße Steuervorrichtung für zwei Versorgungskreise mit den als Schaltungssymbole dargestellten Steuerventilen in Strömungsverbindung der Versorgungskreise mit Konzentration des Förderstroms auf einen Versorgungskreis.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In der Fig. 1 ist ein Hydraulikaggregat 1 zur Versorgung von zumindest zweier Arbeitsgeräte 2, 3, z.B. Bergeschere 4, Bergespreizer 5, etc., mit einem Druckmedium 6, z.B. Hydrauliköl 7, in schematischer Darstellung gezeigt. In einem Aufnahmebehälter 8 für das Hydrauliköl 7 ist eine Druckerzeugungsvorrichtung 9 angeordnet. Die Druckerzeugungsvorrichtung 9 ist bevorzugt zur Bildung eines je Arbeitsgerät 2, 3 unabhängigen Versorgungskreises 10, 11 ausgestattet, wobei dies bevorzugt mittels je einer einen gemeinsamen Antriebsmotor aufweisenden Zwei- oder Mehrkreispumpe 12 erfolgt. Die Druckerzeugungsvorrichtung 9 bzw. die Zwei- oder Mehrkreispumpe 12 ist in einer weiters bevorzugten Ausbildung zur optimalen Versorgung der Arbeitsgeräte 2, 3 zumindest als zweistufige, also Zwei-Druckstufenpumpe ausgebildet, wobei sich insbesondere für das üblicherweise verwendete hohe Druckniveau besonders Kolbenpumpen und wegen der erzielbaren kleinen Abmessungen und des geringen Gewichtes speziell für tragbare Aggregate Radialkolbenpumpen eignen.

Über Strömungskanäle 13 bzw. Versorgungsleitungen 14 ist das Arbeitsgerät 2 und/oder das Arbeitsgerät 3 unter Zwischenschaltung einer Steuervorrichtung 15 mit dem Hydraulikaggregat 1 verbunden. Jedes der Arbeitsgeräte 2, 3 ist weiters mit einem Einund Ausschaltventil 16, 17 versehen, um diese auch bei längeren Versorgungsleitungen 14 unabhängig von der Betätigung der Steuervorrichtung 15 wahlweise in Betrieb oder außer Betrieb setzen zu können.

Die Steuervorrichtung 15 wird im gezeigten Ausführungsbeispiel durch ein blockförmiges Ventilgehäuse 18 dargestellt, in dem voneinander beabstandet in jedem der Versorgungskreise 10, 11 strömungsmäßig in die Strömungskanäle 13 eingebunden je ein Ventilkörper 19, 20 angeordnet ist. Im Ventilgehäuse 18 angeordnete Aufnahmen 21, 22 bilden mit den darin eingesetzten Ventilkörpern 19, 20 Steuerventile 23, 24 für die Arbeitsgeräte 2, 3, die über Verbindungskanäle 25 im Ventilgehäuse 18 verbunden sind und bei entsprechenden Schaltstellungen der Steuerventile 23, 24 eine Strömungsverbindung zwischen den Versorgungskreisen 10, 11 bewirken.

Die Steuerventile 23, 24 sind bevorzugt als Drehschieberventile ausgebildet, bei denen die Ventilkörper 19, 20 einen zylindrischen Querschnitt aufweisen und durch Verschwenken eine erforderliche Anzahl von Schaltstellungen ermöglichen.

Für den Anschluß zweier Arbeitsgeräte 2, 3 an das Hydraulikaggregat 1, wie für eine bevorzugte Ausführung in der Fig. 1 dargestellt, sind drei Schaltstellungen je Steuerventil 23, 24 ausreichend, wodurch Betriebsbedingungen mittels der Steuervorrichtung 15 schaltbar sind, bei denen in einer ersten Schaltstellung der Steuerventile 23, 24 jedes der Arbeitsgeräte 2, 3 von einem der unabhängigen Versorgungskreise 10, 11 versorgt wird und in einer zweiten Schaltstellung die Förderleistung der Zwei- oder Mehrkreispumpe 12 über eine Verbindungsleitung 25 auf einen der Versorgungskreise 10, 11 und zur Versorgung von nur einem der Arbeitsgeräte 2, 3 konzentriert wird, um damit höhere Arbeitsgeschwindigkeiten zu erzielen oder in einer dritten Schaltstellung, bei der die Förderung des Druckmediums 6 in Richtung der Arbeitsgeräte 2, 3 unterbunden ist, wobei das von der Zwei- oder Mehrkreispumpe 12 geförderte Druckmedium über die Steuerventile 23, 24 direkt in den Aufnahmebehälter 8 rückgeführt wird.

In Fig. 2 ist das Hydraulikaggregat 1 mit der Druckerzeugungsvorrichtung 9 und der Steuervorrichtung 15 gezeigt. Die Druckerzeugungsvorrichtung 9 ist im gezeigten Ausführungsbeispiel eine Zweikreis-Radialkolbenpumpe 26 auf einem ein- oder mehrteilig ausgebildeten plattenförmigen Gehäuseteil 27, der von einer Antriebswelle 28 eines Antriebsmotors 29, der z.B. am Gehäuseteil 27 angeflanscht ist, durchragt wird und auf den Pumpelementen 30 befestigt ist.

Die Pumpelemente 30 sind standardmäßige Förderelemente für das Druckmedium 6 und sind selbstansaugend ausgebildet. Im gezeigten Ausführungsbeispiel sind auf dem Gehäuseteil 27 sechs Stück der Pumpelemente 30 befestigt. Davon sind jeweils drei Stück über im Gehäuseteil 27 in zwei Ebenen verlaufend angeordnete Strömungskanäle 31 zu den Versorgungskreisen 10, 11 verbunden. Zur Bildung einer mehrstufigen Ausführung der Druckerzeugungsvorrichtung 9 wird jeder der Versorgungskreise 10, 11 durch zwei Hochdruckelemente 32 und ein Niederdruckelement 33 versorgt.

Die Beaufschlagung der Pumpelemente 30 erfolgt über ein mit der Antriebswelle 28 drehfest gekuppeltes Exzenterelement 34, das auf der Antriebswelle 28 in zu dieser achsialen Richtung verstellbar ist und durch Änderung der Exzentrizität bei einer derartigen Verstellung die Förderleistung zwischen einem Null-Wert und einem Max-Wert regelbar ist.

Die Pumpelemente 30 einschließlich der durch die Antriebswelle 28 und dem Exzenterelement 34 gebildeten Antriebsanordnung 35 sind vom Hydrauliköl 7 umgeben, das sich in dem am Gehäuseteil 27 flüssigkeitsdicht angeflanschten Aufnahmebehälter 8 befindet, der mit den für einen derartigen Aufnahmebehälter 8 üblichen Einrichtungen wie Einfüllverschraubung, Ablaßverschraubung und Füllstandsanzeige ausgestattet ist. Die Hindurchführung der Antriebswelle 28 durch den Gehäuseteil 27 ist nach dem Stand der Technik flüssigkeitsdicht ausgebildet.

Der Gehäuseteil 27 ist z.B. über Füße ausbildende Dämpfungselemente 36 in einem aus Rohren gebildeten Tragrahmen 37 gelagert.

Auf einer Stirnfläche 38 des Gehäuseteiles 27 ist, mit den Strömungskanälen 31 strömungsverbunden, das Ventilgehäuse 18 der Steuervorrichtung 15 mit den Steuerventilen 23, 24 befestigt.

Die Versorgung der nicht weiters dargestellten Arbeitsgeräte erfolgt nunmehr über die Versorgungskreise 10 und 11, die bei der gezeigten Stellung der Ventilkörper 19, 20 aktiviert sind, wobei jeder der Versorgungskreise 10, 11 eine Druckleitung 39 und eine Rücklaufleitung 40 aufweist, die aus Hydraulikschläuchen gebildet und über Verschraubungen am Ventilgehäuse 18 angeschlossen sind. Die Strömungskanäle 13 im Ventilgehäuse 18 und den Ventilkörpern 19, 20 ermöglichen in der gezeigten Stellung den Zustrom des Druckmediums von der Druckerzeugungsvorrichtung 9 unabhängig voneinander zu jedem der Versorgungskreise 10, 11 und den Rücklauf des Druckmediums 6 in den Aufnahmebehälter 8 über Strömungskanäle 13 und Auslaßöffnungen 41 im Gehäuseteil 27. In der gezeigten Stellung der Steuerventile 23, 24 ist die Verbindungsleitung 14 deaktiviert.

Weiters sind in der Beschreibung der Fig. 2 aus dem Stand der Technik bekannte Maßnahmen, die einen derartigen zweistufigen Druckbetrieb ermöglichen, z.B. Druckbegrenzungsventile, Drosselventile, Rückschlagventile etc., nicht näher beschrieben.

In Fig. 3 ist die Steuervorrichtung 15 mit den Steuerventilen 23, 24 gezeigt. Das Steuerventil 23 ist im Versorgungskreis 10 und das Steuerventil 24 im Versorgungskreis 11 angeordnet. In einer Stirnfläche 42 des Ventilgehäuses 18 sind zueinander beabstandet die Aufnahmen 21, 22 für die Ventilkörper 19, 20 durch zylindrische Bohrungen 43 angeordnet. Im Hinblick auf die idente Ausbildung der Steuerventile 23, 24 wird in der folgenden Beschreibung nur auf das Steuerventil 23 näher eingegangen und gelten die Ausführungen der Beschreibung sinngemäß auch für das weitere Steuerventil 24. Der Ventilkörper 19 des Steuerventils 23 ist zylinderförmig ausgebildet und einem Durchmesser 44 der Bohrung 43 dermaßen angepaßt, daß ein verkantungsfreies Verschwenken des Ventilkörpers 19 in der Bohrung 43 möglich ist. Eine Höhe 45 des Ventilkörpers 19 ist kleiner als eine Tiefe 46 der Bohrung 43. Koaxial zu einer Mittelachse 47 ist mit dem Ventilkörper 19 einstückig verbunden ein zylindrischer Fortsatz 48 angeordnet, der einen Durchmesser 49 aufweist, der in etwa halb so groß ist, wie der Durchmesser 44. Der Fortsatz 48 erstreckt sich vom Zylinderkörper 19 in Richtung der Stirnfläche 42 des Ventilgehäuses 18 und überragt diese. Den Fortsatz 48 umfassend ist auf der Stirnfläche 42 mit einem ringförmigen Flansch ein ringförmiger, in die Aufnahme 21 ragender Dichtkörper 50 befestigt. Dichtelemente 51 sorgen für eine Abdichtung zwischen dem Dichtkörper 50 und dem Ventilgehäuse 18 sowie dem Dichtkörper 50 und dem Fortsatz 48. Zwischen einander zugewandten ringförmigen Stirnflächen des Dichtkörpers 50 und des Ventilkörpers 19 ist zur Verminderung der Reibungskraft - und damit zur Verbesserung der Schwenkeigenschaften des Dichtkörpers 19 - ein Axialdrucklager 52 den Fortsatz 48 umfassend angeordnet. An einem den Dichtkörper 50 überragenden Endbereich 53 ist auf dem Fortsatz 48 eine hebelförmige Handhabe 54 zum Verschwenken des Ventilkörpers 19 drehfest angeordnet.

Im Ventilkörper 19 sind in der dem Fortsatz 48 entgegengesetzten und einer Grundfläche 55 der Aufnahme 21 zugewandten Stirnfläche 56 Ein- und Ausströmöffnungen 57 von im Ventilkörper 19 angeordneten Bohrungen 58 angeordnet. Diesen Ein- und Ausströmöffnungen 57 sind je nach Stellung des Ventilkörpers 19 die im Ventilgehäuse 18 vorgesehenen Strömungskanäle 31 zugeordnet. Über die Strömungskanäle 31 und Bohrungen 58 wird das gemäß einem Pfeil 59 von der Druckerzeugungsvorrichtung 9 zugeleitete Druckmedium 6 der Druckleitung 39 und damit dem Versorgungskreis 10 zugeführt und über die Rücklaufleitung 40 wieder rückgeführt.

Die Steuerventile 23, 24 sind weiters über den Verbindungskanal 25 miteinander bei einer vorwählbaren Schaltstellung strömungsverbunden, wobei bei einer derartigen Schaltstellung wahlweise einer der Versorgungskreise 10, 11 gesperrt ist und damit der gesamte Ölstrom der Zwei- oder Mehrkreispumpe 12 einem der Versorgungskreise 10, 11 und damit Arbeitsgeräte 2, 3 zugeführt wird, wodurch die Arbeitsgeschwindigkeit des in einem solchen Fall konzentriert beaufschlagten Arbeitsgerätes 2, 3 proportional zum geförderten Volumen des Druckmediums 6 erhöht wird.

In der gezeigten Stellung sind unabhängig voneinander beide Versorgungskreise 10, 11 aktiviert und ist ein unabhängiger Einsatz der Arbeitsgeräte 2, 3 möglich.

In einer weiteren, nicht gezeigten Schaltstellung ist es selbstverständlich möglich, den von der Druckerzeugungsvorrichtung 9 ankommenden Mediumstrom in Richtung der Arbeitsgeräte 10, 11 zu sperren, wobei dieser über die Bohrung 58 in Art eines Kurzschlußkreises über die Auslaßöffnungen 41 rückgeführt wird.

Beim parallelen, unabhängigen Betrieb über beide Versorgungskreise 10, 11 unterbinden in den Ventilkörpern 19, 20 in den zugehörigen Bohrungen 58 eingesetzte, federbelastete Rückschlagventile 60 die Strömungsverbindung zwischen den Steuerventilen 23, 24.

In den Fig. 4 bis 6 ist die Steuervorrichtung 15, bestehend aus den Steuerventilen 23, 24 für die unterschiedlichen Betriebsbedingungen, anhand der in der Hydraulik üblichen Symbolik dargestellt.

Dabei sind die im kreisförmigen Querschnitt der Ventilkörper 19, 20 vorgesehenen Bohrungen 58 als Abwicklung für Stellungen 61, 62, 63 für das Steuerventil 23 und für Stellungen 64, 65, 66 für das Steuerventil 24 dargestellt.

Wie nun der Fig. 4 zu entnehmen ist, ist in Stellung 61 des Steuerventils 23 und in Stellung 64 des Steuerventils 24 der von der Zweikreis-Radialkolbenpumpe 26 geförderte Mediumstrom unabhängig voneinander auf die Versorgungskreise 10, 11 geschaltet, wobei ein direkter Durchgang druckseitig und rücklaufseitig durch die Bohrungen 58 des Ventilkörpers 19 erfolgt. Die selbe Auswirkung ist bei Stellung 64 des Steuerventils 24 gegeben. Der druckseitig abzweigende und die Steuerventile 23, 24 verbindende Verbindungskanal 25 ist durch das Rückschlagventil 60, welches in den Ventilkörpern 19 und 20 vorgesehen ist, gesperrt.

In der in Fig. 5 dargestellten Stellung 62 des Steuerventils 23 und Stellung 65 des Steuerventils 24 sind die Versorgungskreise 10, 11 gesperrt und der von der Zweikreis-Radialkolbenpumpe 26 in die Ventilkörper 19, 20 einströmende Mediumstrom wird über einen die Druckleitung 39 mit der Rücklaufleitung 40 im Ventilkörper 19, 20 verbindenden Kurzschlußkanal 67 in den Aufnahmebehälter 8 zurückgeleitet.

Befindet sich nunmehr, wie in Fig. 6 dargestellt, das Steuerventil 23 in der Schaltstellung 63 und das Steuerventil 24, wie bereits in Fig. 4 beschrieben, in der Schaltstellung 64, wird der aus der Zweikreis-Radialkolbenpumpe 26 geförderte Mediumstrom im Ventilkörper 19 über einen Umgehungskanal 68 am Rückschlagventil 60 vorbei und über den Verbindungskanal 25 dem Steuerventil 24 zugeführt und zusätzlich der in Richtung Versorgungskreis 11 strömende Mediumstrom entgegen der Sperrwirkung des Rückschlagventils 60 im Ventilkörper 20 dem Arbeitsgerät zugeleitet. Damit fließt im Versorgungskreis 11 das gesamte von der Zweikreis-Radialkolbenpumpe 26 geförderte Volumen, was zu einer Erhöhung der Arbeitsgeschwindigkeit für das Arbeitsgerät führt.

Die selbe Wirkung für den Versorgungskreis 10 wird dagegen dann erreicht, wenn das Steuerventil 23 in der bereits in Fig. 4 beschriebenen Schaltstellung 61 steht und das Steuerventil 24 sich in der Schaltstellung 66 befindet, wodurch auch der im Ventilkörper 20 vorgesehene Umgehungskanal 68 für das Rückschlagventil 60 zur Wirkung kommt und der dem Steuerventil 24 zugeleitete Förderstrom über den Verbindungskanal 25 dem Steuerventil 23 zufließt, wodurch im Versorgungskreis 10 der gesamte geförderte Strom zur Wirkung kommt.

Anstelle der beschriebenen Steuerventile 23, 24, ausgebildet als Drehschieberventile, sind selbstverständlich ebenfalls Ausbildungen als Kolbenschieberventile - also mit linear verschiebbaren Steuerkolben - möglich. Eine derartige Ausführung stellt allerdings einen höheren Aufwand bei der Herstellung des Steuerkolbens des Ventilgehäuses und hinsichtlich der Abdichtung dar und ist außerdem mit einem höheren Platzbedarf und Gewicht verbunden.

Üblicherweise sind auch die Arbeitsgeräte 2, 3 meistens bereits mit integrierten Schaltventilen, die eine Ein- und Ausschaltfunktion erfüllen, ausgestattet, da diese meist über längere Schlauchleitungen mit dem Hydraulikaggregat 1 verbunden sind, um so unmittelbar am Einsatzort die Arbeitsgeräte 2, 3 ein- und ausschalten zu können.

Weiters ist es möglich, die Steuervorrichtung 15 anstelle der handbetätigten Ausführung mit fernansteuerbaren Stellantrieben auszustatten, um so das Umschalten der Steuervorrichtung 15 auf die einzelnen Schaltstellungen von einem beliebigen Ort durchführen zu können.

Der Ordnung halber sei abschließend darauf hingewiesen, daß zum besseren Verständnis des Aufbaus der Steuervorrichtung 15 diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Vor allem können die einzelnen in den Fig. 1, 2; 3; 4 bis 6 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: Hydraulikaggregat
- 2: Arbeitsgerät
- 3: Arbeitsgerät
- 4: Bergeschere
- 5: Bergespreizer

- 6: Druckmedium
- 7: Hydrauliköl
- 8: Aufnahmebehälter
- 9: Druckerzeugungsvorrichtung
- 10: Versorgungskreis

- 11: Versorgungskreis
- 12: Zwei- oder Mehrkreispumpe
- 13: Strömungskanal
- 14: Versorgungsleitung
- 15: Steuervorrichtung

- 16: Ein- und Ausschaltventil
- 17: Ein- und Ausschaltventil
- 18: Ventilgehäuse
- 19: Ventilkörper
- 20: Ventilkörper

- 21: Aufnahme
- 22: Aufnahme
- 23: Steuerventil
- 24: Steuerventil
- 25: Verbindungskanal

- 26: Zweikreis-Radialkolbenpumpe
- 27: Gehäuseteil
- 28: Antriebswelle
- 29: Antriebsmotor
- 30: Pumpelement

- 31: Strömungskanal
- 32: Hochdruckelement
- 33: Niederdruckelement
- 34: Exzenterelement
- 35: Antriebsanordnung

- 36: Dämpfungselement
- 37: Tragrahmen
- 38: Stirnfläche
- 39: Druckleitung
- 40: Rücklaufleitung

- 41: Auslaßöffnung
- 42: Stirnfläche
- 43: Bohrung
- 44: Durchmesser
- 45: Höhe

- 46: Tiefe
- 47: Mittelachse
- 48: Fortsatz
- 49: Durchmesser
- 50: Dichtkörper

- 51: Dichtelement
- 52: Axialdrucklager
- 53: Endbereich
- 54: Handhabe
- 55: Grundfläche

- 56: Stirnfläche
- 57: Ein- und Ausströmöffnung
- 58: Bohrung
- 59: Pfeil
- 60: Rückschlagventil

- 61: Stellung
- 62: Stellung
- 63: Stellung
- 64: Stellung
- 65: Stellung

- 66: Stellung
- 67: Kurzschlußkanal
- 68: Umgehungskanal

## Patentansprüche

1. Regelvorrichtung für zumindest zwei mit einem Druckmedium (6), insbesondere Hydrauliköl betriebene Arbeitsgeräte (2, 3), z.B. Bergeschere (4), Bergespreizer (5), etc., mit einem Versorgungskreis (10, 11) für das Druckmedium (6) für jedes Arbeitsgerät (2, 3) und mit zumindest einer Druckerzeugungsvorrichtung (9) und mit in den Versorgungskreisen (10, 11) für die Arbeitsgeräte (2, 3) eine durch Steuerventile (23, 24) gebildete Steuervorrichtung (15), wobei die Steuerventile (23, 24) über zumindest einen Verbindungskanal (25) oder eine Verbindungsleitung bedarfsweise in Strömungsverbindung stehen, und wobei zwei Steuerventile (23, 24) in einem gemeinsamen, den Verbindungskanal (25) aufweisenden Ventilgehäuse (18) angeordnet sind, **dadurch gekennzeichnet, daß** je Versorgungskreis (10, 11) für die Arbeitsgeräte (2, 3) ein Steuerventil (23, 24) angeordnet ist und jedes Steuerventil (23, 24) drei Schaltstellungen aufweist, wobei in einer ersten Schaltstellung der Steuerventile (23, 24) jedes der Arbeitsgeräte (2,3) von einem der unabhängigen Versorgungskreise (10, 11) versorgt wird, und wobei mit einem Steuerventil (23, 24) in der zweiten Schaltstellung und dem anderen Steuerventil (23, 24) in der ersten Schaltstellung der aus der Druckerzeugungsvorrichtung (9) geförderte Mediumstrom über den Verbindungskanal (25) von dem Steuerventil in der zweiten Schaltstellung dem Steuerventil (23, 24) in der ersten Schaltstellung zugeführt wird, und somit die Förderleistung der Druckerzeugungsvorrichtung (9) auf einem Arbeitsgerät (2, 3) konzentriert wird, und wobei in einer dritten Schaltstellung der Steuerventile (23, 24) die Förderung unterbunden ist.

2. Regelvorrichtung nach Anspruch 1, **dadurch gekennzeichnet, daß** das Steuerventil (23, 24) als Drehschieberventil ausgebildet ist, das einen im wesentlichen zylindefförmigen Ventilkörper (19, 20) aufweist, der in dem mit Abströmungskanälen (13) versehenen Ventilgehäuse (18) dreh- bzw. schwenkbar angeordnet ist.

3. Regelvorrichtung nach Anspruch 1, **dadurch gekennzeichnet, daß** das Steuerventil (23, 24) als Kolbenschieberventil ausgebildet ist.

4. Regelvorrichtung nach einem oder mehreren der vorhergehenden Ansprüche, **dadurch gekennzeichnet, daß** ein Ventilgehäuse (18) der Steuerventile (23, 24) auf einer Stirnfläche (38) eines einen Antriebsmotor (29) und Pumpelemente (30) tragenden Gehäuseteils (27) befestigt ist.

5. Regelvorrichtung nach Anspruch 2, **dadurch gekennzeichnet, daß** der Ventilkörper (19, 20) mit zumindest einer Bohrung (58) versehen ist, die eine Strömungsverbindung zwischen den Ein- und Ausströmöffnungen (57) bilden.

6. Regelvorrichtung nach Anspruch 5, **dadurch gekennzeichnet, daß** die Einund Ausströmöffnungen (57) der Bohrung (58) in einer Stirnfläche (56) des Ventilkörpers (19, 20) angeordnet sind.

7. Regelvorrichtung nach Anspruch 1, **dadurch gekennzeichnet, daß** Strömungskanäle (31) im Ventilgehäuse (18) oder Gehäuseteil (27) in zumindest zwei parallelen und zu einer Mittelachse des Ventilkörpers (19, 20) parallel verlaufenden Ebenen angeordnet sind.

8. Regelvorrichtung nach Anspruch 5 oder 6, **dadurch gekennzeichnet, daß** im Ventilkörper (19, 20) gegebenenfalls in Bohrungen (58) zwischen den Ein- und Ausströmöffnungen (57) federbelastete Rückschlagventile (60) angeordnet sind.

9. Regelvorrichtung nach Anspruch 8, **dadurch gekennzeichnet, daß** der Verbindungskanal (25) des Ventilkörpers (19, 20) mit im Ventilgehäuse (18) verlaufenden, zwei Einlässe und zwei Auslässe ausbildenden Bohrungen (58) je Schaltstellung bedarfsweise eine Strömungsverbindung ausbilden.

10. Regelvorrichtung nach Anspruch 1, **dadurch gekennzeichnet, daß** je eine Ausströmöffnung der Ventilkörper (19, 20) über den Verbindungskanal (25) im Ventilgehäuse (18) mit je einem Auslaß je Versorgungskreis (10, 11) strömungsverbunden ist.

11. Regelvorrichtung nach Anspruch 1, **dadurch gekennzeichnet, daß** das Ventilgehäuse (18) der Steuervorrichtung (15) auf dem Gehäuseteil (27) der Druckerzeugungsvorrichtung (9) mit den Strömungskanälen (13) strömungsverbunden mit im Gehäuseteil (27) der Druckerzeugungsvorrichtung (9) verlaufenden Strömungskanälen (31) befestigt ist.

## Claims

1. Regulating device for at least two work tools (2, 3), e.g. rock cutters (4), rock splitters (5), etc., operated with a hydraulic medium (6), in particular hydraulic oil, with a supply circuit (10, 11) for the hydraulic medium (6) for each work tool (2, 3) and at least one pressure-generating system (9), and with a control system (15) in the form of control valves (23, 24) for the work tools (2, 3) in the supply circuits (10, 11), the control valves (23, 24) being in flow communication via at least one connecting passage (25) or a connecting line if necessary, and two control valves being provided (23, 24) in a common valve housing (18) having the connecting passage (25), **characterised in that** each supply circuit (10, 11) for the work tools (2, 3) is provided with a control valve (23, 24) and each control valve (23, 24) has three switch positions, whereby when the control valves (23, 24) are in a first switch position, each of the work tools (2, 3) is supplied by one of the independent supply circuits (10, 11) and, when one control valve (23, 24) is in the second switch position and the other control valve (23, 24) is in the first switch position, the flow of medium from the pressure-generating system (9) is delivered via the connecting passage (25) from the control valve in the second switch position to the control valve (23, 24) in the first switch position so that the pressure-generating system (9) is concentrated on the supply to one work tool (2, 3) , and when the control valves (23, 24) are in a third switch position, the supply is halted.

2. Regulating device as claimed in claim 1, **characterised in that** the control valve (23, 24) is a rotary disk valve with a substantially cylindrically shaped valve body (19, 20), which is rotatably and pivotably mounted in the valve housing (18) provided with flow passages (13).

3. Regulating device as claimed in claim 1, **characterised in that** the control valve (23, 24) is a piston valve.

4. Regulating device as claimed in one or more of the preceding claims, **characterised in that** a valve housing (18) of the control valves (23, 24) is fixed to an end face (38) of a housing part (27) bearing a drive motor (29) and pump elements (30).

5. Regulating device as claimed in claim 2, **characterised in that** the valve body (19, 20) is provided with at least one bore (58), which forms a flow connection between the inlet and outlet orifices (57).

6. Regulating device as claimed in claim 5, **characterised in that** the inlet and outlet orifices (57) of the bore (58) are arranged in an end face (56) of the valve body (19, 20).

7. Regulating device as claimed in claim 1, **characterised in that** flow passages (31) in the valve housing (18) or housing part (27) are disposed in at least two parallel planes extending parallel with the mid-axis of the valve body (19, 20).

8. Regulating device as claimed in claim 5 or 6, **characterised in that** spring-biassed check valves (60) are optionally provided in the valve body (19, 20) in bores (58) between the inlet and outlet orifices (57).

9. Regulating device as claimed in claim 8, **characterised in that**, for each switch position, the connecting passage (25) of the valve body (19, 20) forms a flow connection with bores (58) extending in the valve housing (18) forming two inlets and two outlets, if necessary.

10. Regulating device as claimed in claim 1, **characterised in that** every outlet opening of the valve body (19, 20) is in flow communication via the connecting passage (25) in the valve housing (18) with a respective outlet of each supply circuit (10, 11).

11. Regulating device as claimed in claim 1, **characterised in that** the valve housing (18) of the control system (15) is fixed to the housing part (27) of the pressure-generating system (9) with the flow passages (13) providing a flow connection to the flow passages (31) extending through the housing part (27) of the pressure-generating system (9).

## Revendications

1. Dispositif de réglage pour au moins deux appareils de travail (2, 3) actionnés par un milieu sous pression (6),notamment par de l'huile hydraulique, par exemple une cisaille de remblais (4), un écarteur de remblais (5), etc, avec un circuit d'alimentation (10, 11) pour le milieu sous pression (6) pour chaque appareil de travail (2, 3) et avec au moins un dispositif générateur de pression (9) et avec un dispositif de commande (15) formé dans les circuits d'alimentation (10, 11) pour les appareils de travail (2, 3) par des vannes de commande (23, 24) où les vannes de commande (23, 24), sont en liaison d'écoulement selon le besoin par au moins un canal de liaison (25) ou une ligne de liaison, et où deux vannes de commande (23, 24) sont disposées dans un boîtier de vannes commun (18) présentant le canal de liaison (25), **caractérisé en ce qu'**il est disposé par circuit d'alimentation (10, 11) pour les appareils de travail (2, 3) une vanne de commande (23, 24), et que chaque vanne de commande (23, 24) présente trois positions de commutation, où dans une première position de commutation des vannes de commande (23, 24), chacun des appareils de travail (2, 3) est alimenté par l'un des circuits d'alimentation indépendants (10, 11) et où avec une vanne de commande (23, 24) dans la deuxième position de commutation et l'autre vanne de commande (23,24) dans la première position de commutation, le flux de milieu convoyé par le dispositif générateur de pression (9) est amené par le canal de liaison (25) de la vanne de commande dans la deuxième position de commutation à la vanne de commande (23, 24) dans la première position de commutation, et ainsi la puissance de convoyage du dispositif générateur de pression (9) est concentrée sur un appareil de travail (2, 3) et où dans une troisième position de commutation des vannes de commande (23, 24), le convoyage est empêché.

2. Dispositif de réglage selon la revendication 1, **caractérisé en ce que** la vanne de commande (23, 24) est réalisée sous forme de vanne à tiroir tournant qui présente un corps de vanne (19, 20) sensiblement cylindrique qui est disposé d'une manière tournante respectivement pivotante dans le boîtier de vannes (18) pourvu de canaux d'écoulement (13).

3. Dispositif de réglage selon la revendication 1, **caractérisé en ce que** la vanne de commande (23, 24) est réalisée sous forme de vanne à robinet de piston.

4. Dispositif de réglage selon l'une ou plusieurs des revendications précédentes, **caractérisé en ce qu'**un boîtier de vannes (18) des vannes de commande (23, 24) est fixé sur une face frontale (38) d'une partie de boîtier (27) portant le moteur d'entrainement (29) et les éléments de pompe (30).

5. Dispositif de réglage selon la revendication 2, **caractérisé en ce que** le corps de vanne (19, 20) présente au moins un perçage (58) qui forme une liaison d'écoulement entre les ouvertures d'afflux et d'écoulement (57).

6. Dispositif de réglage selon la revendication 5, **caractérisé en ce que** les ouvertures d'afflux et d'écoulement (57) du perçage (58) sont ménagées dans une face frontale (56) du corps de vanne (19, 20).

7. Dispositif de réglage selon la revendication 1, **caractérisé en ce que** des canaux d'écoulement (31) sont disposés dans le boîtier de vanne (18) ou dans une partie de boîtier (27) dans au moins deux plans parallèles et s'étendant parallèlement à un axe médian du corps de vanne (19, 20).

8. Dispositif de réglage selon la revendication 5 ou 6, **caractérisé en ce que** sont disposés dans le corps de vanne (19, 20), le cas échéant, dans des perçages (58) entre les ouvertures d'afflux et d'écoulement (57) des clapets de non-retour (60) chargés par ressort.

9. Dispositif de réglage selon la revendication 8, **caractérisé en ce que** le canal de liaison (25) du corps de vanne (19, 20) forme avec des perçages (58) s'étendant dans le boîtier de vannes (18), formant deux entrées et deux sorties, par position de commutation, en cas de besoin, une liaison d'écoulement.

10. Dispositif de réglage selon la revendication 1, **caractérisé en ce que** respectivement une ouverture d'écoulement des corps de vanne (19, 20) est en liaison d'écoulement par le canal de liaison (25) dans le boîtier de vannes (18) avec respectivement une sortie par circuit d'alimentation (10, 11).

11. Dispositif de réglage selon la revendication 1, **caractérisé en ce que** le boîtier de vanne (18) du dispositif de commande (15) est fixé sur la partie de boîtier (27) du dispositif générateur de pression (9) avec les canaux d'écoulement (13) selon une liaison d'écoulement avec des canaux d'écoulement (31) s'étendant dans la partie de boîtier (27) du dispositif générateur de pression (9).
